# EUROPÄISCHE PATENTSCHRIFT

(11) **EP 1 741 502 B1**
(45) Veröffentlichungstag und Bekanntmachung des Hinweises auf die Patenterteilung: **22.04.2009**
(21) Anmeldenummer: 06009159.2
(22) Anmeldetag: 03.05.2006
(51) Int. Cl.: B21G 1/04, D04B 35/04

(54) **Verfahren zum Herstellen von Nadeln für Textilmaschinen**
Method of manufacturing needles for textile machines
Procédé de fabrication des aiguilles pour machines textiles

(30) Priorität: 16.06.2005 DE 102005028099
(43) Veröffentlichungstag der Anmeldung: 10.01.2007
(73) Patentinhaber: Hugo Kern und Liebers GmbH & Co. KG Platinen-und Federnfabrik, 78713 Schramberg (DE)
(72) Erfinder: Frietsch, Klaus, 78713 Schramberg (DE); Hettich, Richard, 78713 Schramberg (DE); Wellandt, Rolf, 72469 Messstetten (DE); Seidel, Andreas, 78655 Dunningen-Lackendorf (DE); Rosenfelder, Gerhard, 78112 St Georgen (DE)
(74) Vertreter: Patentanwälte Westphal, Mussgnug & Partner

(56) Entgegenhaltungen:
- EP-A- 1 213 072
- DE-A1- 3 810 481
- DE-C- 19 232
- DE-U1- 8 905 134
- GB-A- 229 204
- GB-A- 394 631
- GB-A- 1 398 419
- JP-A- 55 030 447
- US-A- 6 119 489
- US-B1- 6 682 582
- PATENT ABSTRACTS OF JAPAN Bd. 1996, Nr. 05, 31. Mai 1996 (1996-05-31) & JP 08 013005 A (OLYMPUS OPTICAL CO LTD), 16. Januar 1996 (1996-01-16)

## Beschreibung

Die Erfindung betrifft ein Verfahren zum Herstellen von Nadeln für Textilmaschinen, insbesondere für Maschen bildende Textilmaschinen gemäß dem Oberbegriff des Patentanspruchs 1, eine solche Nadel ist aus der DE 38 10481 A1 bekannt.

Bei Textilmaschinen werden die verschiedensten Typen von Nadeln verwendet, z. B. Zungennadeln, Spitzennadeln, Schiebernadeln, Plüschhaken usw. Diese Nadeln werden herkömmlich in der Weise hergestellt, dass ein Rohling gestanzt wird, der in aufwändigen Nachbearbeitungen gefräst, geprägt und verrundet werden muss. Ein Beispiel für ein solches Verfahren ist in der DE 196 44 166 C1 beschrieben.

Neben dem aufwändigen Herstellungsverfahren ist hierbei typisch, dass die mechanischen Eigenschaften der Nadel durch den Werkstoff des Rohlings vorgegeben sind. Unterschiedliche mechanische Anforderungen in verschiedenen Bereichen der Nadel können daher nur schwer realisiert werden.

Der Erfindung liegt die Aufgabe zugrunde, ein Verfahren zur Verfügung zu stellen, mit welchem Nadeln mit günstigen mechanischen Eigenschaften wirtschaftlich hergestellt werden können.

Diese Aufgabe wird erfindungsgemäß gelöst durch ein Verfahren mit den Merkmalen des Patentanspruchs 1.

Vorteilhafte Ausführungen der Erfindung sind in den Unteransprüchen angegeben.

Erfindungsgemäß wird zumindest die Nadelspitze der Nadel durch Metallspritzgießen (Metal Injection Molding, MIM) hergestellt.

Das MIM-Verfahren ermöglicht die Herstellung der Nadelspitze mit hoher Präzision und geringem Nachbearbeitungsaufwand. Die mechanischen Eigenschaften der Nadelspitze können durch die Auswahl und die Mischung des verwendeten Pulvers gezielt beeinflusst und vorbestimmt werden. Dadurch ist es möglich, diese mechanischen Eigenschaften dem jeweiligen Verwendungszweck der Nadel optimiert anzupassen. Änderungen dieser Eigenschaften können gezielt durch Änderung der Mischung und Zusammensetzung des verwendeten Metallpulvers durchgeführt werden, wobei gegebenenfalls der Herstellungsprozess im Übrigen nicht verändert werden muss. Es ist auf diese Weise möglich, ein umfangreiches Programm von unterschiedlichen Nadeln in wirtschaftlicher Weise herzustellen.

In der Regel weisen die Nadeln einen Schaft auf, an welchem die Nadelspitze angeordnet ist. Die Anforderungen an die mechanischen Eigenschaften und an die Präzision der Bearbeitung sind für den Schaft geringer als für die Nadelspitze. Dies kann dadurch berücksichtigt werden, dass nur die Nadelspitze im MIM-Verfahren hergestellt wird, während der Schaft in herkömmlicher Weise gestanzt wird. Die Nadelspitze wird dann an den Schaft angeschweißt oder kann auch an den Schaft angespritzt werden. Ein weiterer Vorteil der Herstellung nur der kleinen Nadelspitze im MIM-Verfahren liegt in der Einsparung an teuerem Material und Ofenkapazität für dieses Verfahren.

Bei vielen Nadeln, z. B. bei den für Maschen bildende Textilmaschinen verwendeten Zungennadeln, sind die mechanischen Anforderungen für verschiedene Bereiche der Nadelspitze unterschiedlich. Die den Faden fassenden und führenden Teile der Nadelspitze, z. B. der Haken des Nadelkopfes und die Zunge, sind einem starken Verschleiß ausgesetzt, während andere Bereiche der Nadelspitze, z. B. die die Nadelspitze mit dem Schaft verbindenden Bereiche, vor allem Biegekräften ausgesetzt sind. Diese unterschiedliche Beanspruchung kann erfindungsgemäß dadurch berücksichtigt werden, dass die Nadelspitze im Mehrkomponenten-Spritzgießen, insbesondere im Zweikomponenten-Spritzgießen, hergestellt wird. Die insbesondere verschleißbelasteten Bereiche der Nadelspitze können auf diese Weise aus einem verschleißfesten harten Werkstoff hergestellt werden, z. B. aus Hartmetall, Keramik oder dergleichen, während die insbesondere elastischen Biegebeanspruchungen ausgesetzten Bereiche aus einem zähen elastischen Werkstoff hergestellt werden, z. B. aus Werkzeugstahl, Edelstahl, Vergütungsstahl, Einsatzstahl oder dergleichen.

Eine bevorzugte Anwendung des erfindungsgemäßen Verfahrens ist die Herstellung von Zungennadeln für Maschen bildende Textilmaschinen, bei welchen die Nadelspitze einen Nadelkopf und eine in einem Schlitz des Nadelkopfes schwenkbar gelagerte Zunge aufweist. Bei solchen Nadeln werden vorzugsweise der Nadelkopf mit den den Schlitz bildenden Wangen und die Zunge im MIM-Verfahren hergestellt und die Zunge wird mit einer Achszapfen-Achsloch-Lagerung schwenkbar in den Wangen gelagert.

In einer einfachen Ausführung werden dabei der Nadelkopf und die Zunge als Einzelteile im MIM-Verfahren hergestellt. Ein separater Achszapfen durchsetzt drehbar das in der Zunge ausgebildete Achsloch. Der Achszapfen wird in Bohrungen der Wangen fixiert, wozu der Achszapfen beispielsweise in die Bohrungen der Wangen eingepresst, eingeklebt, eingelötet oder eingeschweißt wird.

In einer anderen Ausführung sind beidseitig an der Zunge Achszapfen angeformt, sodass die Zunge mit den Achszapfen einstückig gespritzt wird. Die Achszapfen sind drehbar in Achslöchern der Wangen des Nadelkopfes gelagert. Um die Achszapfen in die Achslöcher einzusetzen, werden für die Montage die Wangen zunächst aufgeweitet, sodass ihr gegenseitiger Abstand größer ist als die Schlitzbreite der montierten Nadelspitze. Nach dem Einsetzen der Zunge mit den angeformten Achszapfen werden die Wangen gegeneinander verformt, sodass sich ihr Abstand auf die Schlitzbreite verringert. Dabei schieben sich die Achslöcher der Wangen auf die Achszapfen der Zunge, sodass die Zunge in dem Nadelkopf gelagert ist. Es ist auch möglich, die Zunge beweglich in den Nadelkopf einzuspritzen.

Für das Aufweiten und Verformen der Wangen des Nadelkopfes sind verschiedene Möglichkeiten vorgesehen.

Der Nadelkopf kann im MIM-Verfahren so geformt werden, dass die Wangen einen aufgeweiteten gegenseitigen Abstand aufweisen, der das Einführen der Zunge mit den Achszapfen erlaubt. Anschließend werden die Wangen unter Druck gegeneinander verbogen, sodass sich ihr Abstand unter bleibender Verformung der Wangen auf die gewünschte Schlitzbreite verringert. Zur Positionierung der Zunge kann diese dabei vor der Verformung mit einem ihrer Achszapfen in das Achsloch der einen Wange eingehängt werden.

Um eine zuverlässige Formstabilität der Wangen in der montierten Position zu gewährleisten, können die Wangen nach der Verformung im Bereich ihrer Unterkante, die sich außerhalb der Schwenkbewegung der Zunge befindet, miteinander verschweißt werden. Dadurch wird eine zuverlässige Lagerung der Zunge sichergestellt. Außerdem kann dadurch erforderlichenfalls eine Versteifung und Stabilisierung des Nadelkopfes gegen seitlich quer zur Längsachse der Nadel angreifende Kräfte erreicht werden.

In einer anderen Ausführung kann bei der Herstellung des Nadelkopfes im MIM-Verfahren eine der Wangen nur an einem Ende mit dem Nadelkopf verbunden sein, während das andere Ende als freier Schenkel nach außen gebogen ist, um einen größeren freien Abstand zu der anderen Wange zu erhalten. Die Zunge mit den angeformten Achszapfen wird in das Achsloch der einen Wange eingelegt und anschließend wird die aufgebogene andere Wange gegen die Zunge gebogen, sodass sich ihr Achsloch auf den freien Achszapfen der Zunge aufschiebt. Das freie Ende der Wange wird dann an dem Nadelkopf fixiert, insbesondere durch Verschweißen.

Schließlich kann auch der beim MIM-Verfahren auftretende Schwund des Materials zur Montage der Zunge in dem Nadelkopf ausgenützt werden. Bei dieser Alternative wird zunächst die Zunge mit den angeformten Achszapfen im MIM-Verfahren hergestellt. Beim Sintern des Bräunlings der Zunge tritt dabei ein Materialschwund von bis zu 22% auf, wobei die Zunge ihre endgültige Form und ihre mechanischen Eigenschaften erhält. Der Nadelkopf wird gespritzt, das Bindemittel wird aus dem durch das Spritzen erzeugten Grünling entfernt, sodass der Bräunling des Nadelkopfes entsteht. Dieser Bräunling hat noch die Form und Abmessungen des Spritzgusswerkzeugs, sodass auch die Schlitzbreite des Nadelkopfes noch das 22%ige Übermaß aufweist. Das gesinterte Fertigteil der Zunge kann aufgrund des Übermaßes der Schlitzbreite in den Schlitz des Bräunlings des Nadelkopfes eingesetzt werden. Daraufhin wird der Bräunling des Nadelkopfes mit der eingesetzten Fertig-Zunge gesintert. Dabei tritt der Materialschwund in dem Nadelkopf auf, während die bereits gesinterte Zunge ihre Form beibehält. Durch den Materialschwund des Nadelkopfes schrumpft dieser unter Reduzierung der Schlitzbreite auf die Zunge, sodass sich die Achslöcher der Wangen auf die Achszapfen der Zunge schieben und diese zur Lagerung der Zunge aufnehmen.

Selbstverständlich ist es auch möglich, an der Innenfläche der Wangen jeweils einen Achszapfen anzuformen und das Achsloch in der Zunge auszubilden. Bei der Verformung der Wangen zur Reduzierung der Schlitzbreite dringen dann die Achszapfen der Wangen in das Achsloch der Zunge ein, um die schwenkbare Lagerung der Zunge herzustellen.

Wird die Nadelspitze im Zwei- oder Mehrkomponenten-Metallspritzgießverfahren hergestellt, so können z. B. der Haken des Nadelkopfes aus einem Werkstoff mit hoher Verschleißfestigkeit und Härte hergestellt werden, während die Wangen aus einem zähen elastischen Werkstoff hergestellt werden. Die Zunge wird auch in diesem Falle in der Regel im Einkomponenten-Metallspritzgießen hergestellt, wobei für die Zunge ein verschleißfester Werkstoff gewählt wird.

Um die verschiedenen Bereiche der Nadelspitze mit unterschiedlichen mechanischen Eigenschaften auszubilden, können diese verschiedenen Bereiche auch als getrennte Teile aus unterschiedlichen Werkstoffen im MIM-Verfahren hergestellt werden. Es wird beispielsweise der Haken als Einzelteil aus einem verschleißfesten Werkstoff hergestellt und der Bereich des Nadelkopfes mit dem Zungenschlitz wird als separates Teil aus einem zähen elastischen Werkstoff hergestellt. Die beiden Teile werden dann mittels Schweißen, Löten, Kleben oder einer sonstigen Fügetechnik miteinander verbunden.

Schließlich ist es auch möglich, die Nadelspitze aus einem einzigen Werkstoff im MIM-Verfahren herzustellen und die verschleißbeanspruchten Bereiche des Hakens und der Zunge oberflächlich zu beschichten bzw. zu behandeln, um diese Bereiche verschleißfest zu machen. Eine solche Beschichtung kann bspw. aus Chrom, Titannitrid (TiN), Titancarbid (TiC) usw. z. B. im PVD- oder CVD-Verfahren aufgebracht werden.

Es ist offensichtlich, dass sich das erfindungsgemäße Verfahren für alle Arten von Nadeln für Textilmaschinen eignet, d. h. außer den speziell beschriebenen Nadeln für Maschen bildende Textilmaschinen auch für Nähnadeln, Filznadeln, Tuftingnadeln usw.

Im Folgenden wird die Erfindung anhand von in der Zeichnung dargestellten Ausführungsbeispielen erläutert. Es zeigen
- Fig. 1: in perspektivischer Explosionsdarstellung eine Nadelspitze in einer ersten Ausführung,
- Fig. 2: in einer entsprechenden Darstellung eine zweite Ausführung der Nadelspitze,
- Fig. 3: im Querschnitt den Nadelkopf im Bereich des Zungenschlitzes in einer dritten Ausführung,
- Fig. 4: perspektivisch den Nadelkopf in einer vierten Ausführung,
- Fig. 5: den Nadelkopf mit dem Schaft in einer fünften Ausführung und
- Fig. 6: den Nadelkopf in einer sechsten Ausführung.

In Figur 1 ist die Nadelspitze einer Zungennadel in perspektivischer Explosionsdarstellung gezeigt. Die Nadelspitze besteht aus einem Nadelkopf 10 und einer Zunge 12. Die Nadelspitze wird an dem vorderen Ende eines in Figur 1 nicht gezeigten Schaftes 14 befestigt.

Der Nadelkopf 10 weist an seinem vorderen Ende einen Haken 16 auf. In dem Nadelkopf 10 ist ein in Längsrichtung verlaufender Zungenschlitz 18 ausgebildet. Beiderseits des Zungenschlitzes 18 bildet der Nadelkopf Wangen 20, die den Zungenschlitz 18 seitlich begrenzen. In einem typischen Fall beträgt die Breite des Nadelkopfes 10 im Bereich des Zungenschlitzes 18 senkrecht zu dem Zungenschlitz 18 gemessen etwa 0,9 mm. Der Zungenschlitz 18 ist etwa 0,3 mm breit, sodass sich eine Wandstärke der Wangen 20 von jeweils etwa 0,3 mm ergibt. Die Zunge 12 ist mit ihrem hinteren Ende schwenkbar in dem Zungenschlitz 18 gelagert. Hierzu dient ein Achszapfen 22, der mit minimalem Spiel drehbar ein Achsloch 24 im hinteren Ende der Zunge 12 durchsetzt. Der Achszapfen 22 ist mit seinen beiden Enden in Bohrungen 26 eingesetzt, die sich etwa flächenmittig in den Wangen 20 befinden.

Die Nadelspitze wird durch Metallspritzgießen hergestellt. Hierzu werden zum einen der Nadelkopf 10 und zum anderen die Zunge 12 als Einzelteile in dem an sich bekannten Metallspritzgießverfahren (MIM-Verfahren) hergestellt. Bei diesem Verfahren wird ein geeignet gewähltes Gemisch eines hochfeinen Metallpulvers mit einem thermoplastischen Bindemittel vermischt. Dieses fließfähige Gemisch wird in den Formhohlraum eines Werkzeuges eingespritzt, wodurch der sogenannte Grünling entsteht, der in seinen Dimensionen größer als das endgültige Formteil ist. Anschließend wird das Bindemittel durch Zersetzen, Verdampfen usw. entfernt, wodurch aus dem Grünling der sogenannte Bräunling entsteht. Dieser hat noch im Wesentlichen die ursprünglichen Abmessungen des Formwerkzeugs und ist noch empfindlich, porös und bruchgefährdet. Anschließend wird der Bräunling gesintert, wobei ein Schwund von bis zu 22% eintritt und das Formteil seine endgültige Form und seine mechanischen Materialeigenschaften erhält.

Die gesinterte Zunge 12 wird in den Zungenschlitz 18 des gesinterten Nadelkopfes 10 eingesetzt. Dann wird der Achszapfen 22 durch die Bohrung 26 und das Achsloch 24 eingesteckt und in den Bohrungen 26 fixiert. Die Fixierung kann durch Passsitz bewirkt werden, vorzugsweise wird der Achszapfen 22 in den Bohrungen 26 zusätzlich verklebt, verschweißt oder dergleichen.

Die fertig montierte Nadelspitze wird an dem vorderen Ende des Schaftes 14 befestigt, z. B. angeschweißt, angelötet, angeklebt oder dergleichen.

In dem Ausführungsbeispiel der Figur 2 werden der Nadelkopf 10 und die Zunge 12 ebenfalls jeweils im MIM-Verfahren hergestellt. Dabei werden jedoch für die schwenkbare Lagerung der Zunge 12 in dem Zungenschlitz 18 Achszapfen 22 jeweils auf beiden Seitenflächen der Zunge 12 angeformt. Die Achszapfen 22 werden zusammen mit der Zunge 12 im MIM-Verfahren einstückig ausgebildet.

Bei dem Nadelkopf 10 werden die Wangen 20 jeweils nach der Seite ausgewölbt geformt, sodass der Zungenschlitz 18 in seinem Längsmittelbereich auf eine Breite bauchig aufgeweitet ist, die größer ist als der axiale Abstand der Enden der Achszapfen 22. In den Wangen 20 sind flächenmittig in dem ausgewölbten Bereich jeweils ein Achsloch 24 ausgebildet.

Figur 2 zeigt den Nadelkopf 10 und die Zunge 12 in der im MIM-Verfahren hergestellten Form. Für die Montage der Nadelspitze wird die Zunge 12 in den aufgeweiteten Zungenschlitz 18 eingesetzt, wobei zur Lagepositionierung einer der Achszapfen 22 in das zugehörige Achsloch 24 der Wange 20 eingesetzt wird. Dann werden die beiden Wangen 20 durch Druck von der Außenseite zusammengebogen, bis die Wangen 20 über ihre gesamte axiale Länge den gewünschten Abstand der Breite des Zungenschlitzes 18 aufweisen. Bei diesem Zusammenbiegen der Wangen 20 tauchen die Achszapfen 22 in die jeweiligen Achslöcher 24 der Wangen 20 ein, sodass die Schwenklagerung der Zunge 12 in dem Zungenschlitz 18 des Nadelkopfes 10 hergestellt ist.

In dem Ausführungsbeispiel der Figur 2 ist der Zungenschlitz 18 (ebenso wie in dem Ausführungsbeispiel der Figur 1) von der Oberseite zur Unterseite des Nadelkopfes 10 durchgehend ausgebildet. In Figur 3 ist eine Abwandlung dargestellt, in welcher der Zungenschlitz 18 an seiner Unterseite teilweise oder ganz geschlossen ist, sodass er eine Schlitznut bildet. In dem Beispiel der Figur 3a weisen hierzu die beiden Wangen 20 an ihrer unteren Längskante jeweils einen nach innen gerichteten Randflansch 28 auf. Beim Zusammenbiegen der Wangen 20 stoßen die beiden Randflansche 28 stumpf gegeneinander. Die Stoßfuge der Randflansche 28 wird verschweißt, wie dies durch die Schweißnaht 30 angedeutet ist. In der Variante gemäß Figur 3b ist ein Randflansch 28 nur an der Unterkante einer der Wangen 20 ausgebildet. Dieser Randflansch 28 legt sich beim Zusammenbiegen der Wangen 20 an der gegenüberliegenden Wange 20 an und wird mit dieser verschweißt.

Die Verbindung der beiden Wangen 20 durch die Randflansche 28 hält die beiden Wangen 20 stabil und zuverlässig in ihrer Endposition, in welcher sie die Achszapfen 22 in ihren jeweiligen Achslöchern 24 aufnehmen. Weiter bewirkt die Verbindung der Wangen 20 durch die Randflansche 28 eine Versteifung des Nadelkopfes 10 im Bereich der Wangen 20, sodass sich eine erhöhte Stabilität gegenüber seitlich einwirkenden Kräften ergibt.

Figur 4 zeigt eine weitere Montagemöglichkeit. Hierbei wird bei der Herstellung des Nadelkopfes 10 im MIM-Verfahren eine der beiden Wangen 20 nur an ihrem einen axialen Ende mit dem Nadelkopf 10 verbunden geformt. Das andere Ende der Wange 20 bleibt bei der Herstellung von dem Nadelkopf 10 getrennt, sodass die Wange 20 als frei ragende Schenkel an dem Nadelkopf 10 angeformt ist. Die schenkelförmige Wange 20 ist dabei mit ihrem freien Ende nach außen gebogen, wie dies in Figur 4 dargestellt ist. Dadurch ergibt sich im Bereich der Achslöcher 24 ein lichter Innenabstand der Wangen 20, der größer ist als der axiale Abstand der Endflächen der Achszapfen 22 der Zunge 12. Die Zunge 12 kann somit mit ihren Achszapfen 22 in den Zungenschlitz 18 eingesetzt werden, wobei die Zunge 12 mit ihrem einen Achszapfen 22 in dem Achsloch 24 der durchgehenden Wange 20 positioniert wird. Nun wird die schenkelförmige Wange 20 nach innen gebogen, sodass ihr freies Ende 32 zur Anlage an dem Nadelkopf 10 kommt und der Achszapfen 22 der Zunge 12 in das Achsloch 24 dieser Wange 20 eintaucht. Das freie Ende 32 der Wange 20 kann nun mit dem Nadelkopf 10 verschweißt werden, wodurch die Montage beendet ist.

Figur 5 zeigt eine weitere Alternative. In dieser Ausführung ist der Nadelkopf 10 so gestaltet, dass der Zungenschlitz 18 an seinem dem Schaft 14 zugewandten Ende offen ist. Beide Wangen 20 besitzen auf diese Weise schaftseitig freie Enden. Die Wangen 20 können dadurch auseinander gebogen im MIM-Verfahren hergestellt werden, sodass sie im Bereich der Achslöcher 24 einen ausreichenden lichten Abstand für das Einsetzen der Zunge 12 mit dem Achszapfen 22 aufweisen. Nach dem Einsetzen der Zunge 12 werden die Wangen 20 zusammengebogen, sodass sich ihre freien Enden an dem Schaft 14 anlegen, wie dies in Figur 5 gezeigt ist, und mit dem Schaft 14 verschweißt werden können.

Figur 6 zeigt eine weitere Ausbildung, bei welcher der Nadelkopf 10 zweiteilig ausgebildet ist. Ein vorderer Teil, der den Haken 16 umfasst, wird durch geeignete Wahl des Werkstoffpulvers für das MIM-Verfahren verschleißfest ausgebildet. Ein zweiter Teil, der die Wangen 20 umfasst, wird durch eine entsprechend Wahl des Pulverwerkstoffes für das MIM-Verfahren mit hoher Zähigkeit und Elastizität ausgebildet. Die beiden Teile können, wie dies in Figur 6 dargestellt ist, als getrennte Teile im MIM-Verfahren hergestellt werden und anschließend durch Schweißnähte miteinander verbunden werden. Diese Schweißnähte können dabei am vorderen Ende des Zungenschlitzes 18 angeordnet sein, wie dies in Figur 6 mit a gezeigt ist. Ebenso können die Schweißnähte im Bereich der Wangen 20 in deren vorderen Längenabschnitt (in Figur 6 mit b bezeichnet) oder im Bereich der Achslöcher 24 (in Figur 6 mit c bezeichnet) angeordnet sein.

Anstelle einer getrennten Herstellung der beiden Teile mit anschließendem Zusammenschweißen können die beiden Teile, die den Haken 16 bzw. die Wangen 20 umfassen, auch als ein Formteil im Zweikomponenten-Spritzgussverfahren hergestellt werden.

### Bezugszeichenliste

- 10: Nadelkopf
- 12: Zunge
- 14: Schaft
- 16: Haken
- 18: Zungenschlitz
- 20: Wangen
- 22: Achszapfen
- 24: Achsloch
- 26: Bohrungen
- 28: Randflansch
- 30: Schweißnaht
- 32: freies Ende

## Patentansprüche

1. Verfahren zum Herstellen von Nadeln für Textilmaschinen, insbesondere für Maschen bildende Textilmaschinen, wobei die Nadeln zumindest einen Schaft und eine an vorderen Ende des Schaftes angeordnete Nadelspitze aufweisen,
**dadurch gekennzeichnet, dass**
zumindest die Nadelspitze durch Spritzgießen, insbesondere durch Metallspritzgießen (Metal Injection Molding, MIM) hergestellt wird.

2. Verfahren nach Anspruch 1,
**dadurch gekennzeichnet, dass**
die Nadelspitze im Mehrkomponenten-Spritzgießen, insbesondere im Zweikomponenten-Spritzgießen, hergestellt wird.

3. Verfahren nach Anspruch 2,
**dadurch gekennzeichnet, dass**
die Verschleiß belasteten Teile der Nadelspitze aus einem verschleißfesten harten Werkstoff, insbesondere Hartmetall, Oxidkeramik oder dergleichen hergestellt oder mit einem solchen Werkstoff beschichtet werden und dass die verformungsbelasteten Teile der Nadelspitze aus einem zähen elastischen Werkstoff, insbesondere Werkzeugstahl, Edelstahl, Vergütungsstahl oder Einsatzstahl hergestellt werden.

4. Verfahren nach einem der Ansprüche 1 bis 3 zum Herstellen von Nadeln, bei welchen die Nadelspitze einen Nadelkopf mit einer schwenkbar in einem Zungenschlitz des Nadelkopfes gelagerten Zunge aufweist,
**dadurch gekennzeichnet, dass**
sowohl der Nadelkopf als auch die Zunge durch Metallspritzgießen hergestellt werden.

5. Verfahren nach Anspruch 4,
**dadurch gekennzeichnet, dass**
der Nadelkopf mit den Zungenschlitz bildenden Wangen durch Metallspritzgießen hergestellt wird, dass die Zunge durch Metallspritzgießen hergestellt wird und dass die Zunge in den Wangen mittels einer Achszapfen-Achsloch-Lagerung schwenkbar gelagert wird.

6. Verfahren nach Anspruch 5,
**dadurch gekennzeichnet, dass**
ein Achszapfen das in der Zunge ausgebildete Achsloch drehbar durchsetzt, in Bohrungen der Wangen eingesetzt wird und in diesen fixiert wird.

7. Verfahren nach Anspruch 5,
**dadurch gekennzeichnet, dass**
Achszapfen beim Spritzgießen beidseitig an der Zunge angeformt werden und Achslöcher in den Wangen drehbar durchsetzen.

8. Verfahren nach Anspruche 5,
**dadurch gekennzeichnet, dass**
Achszapfen an der Innenfläche wenigstens einer Wange im MIM-Verfahren angeformt sind und ein Achsloch der Zunge drehbar durchsetzen

9. Verfahren nach Anspruch 7 oder 8,
**dadurch gekennzeichnet, dass**
die Zunge zwischen die in ihrem gegenseitigen lichten Abstand aufgeweitet hergestellten Wangen eingesetzt wird und dass dann der Abstand der Wangen auf die Schlitzbreite verringert wird, um die Achszapfen in die Achslöcher einzuführen.

10. Verfahren nach Anspruch 9,
**dadurch gekennzeichnet, dass**
die Wangen zur Verringerung der Breite des Zungenschlitzes gegeneinander gebogen werden.

11. Verfahren nach Anspruch 9,
**dadurch gekennzeichnet, dass**
eine der Wangen als freier Schenkel nur mit einem axialen Ende mit dem Nadelkopf verbunden ist und zur Verringerung der Zungenschlitzbreite gegen die andere Wange gebogen wird.

12. Verfahren nach Anspruch 9,
**dadurch gekennzeichnet, dass**
der Zungenschlitz gegen den Schaft hin offen ist, sodass beide Wangen gegen den Schaft hin gerichtete freie Enden aufweisen, und dass die freien Enden zur Verringerung der Zungenschlitzbreite gegen den Schaft gebogen werden.

13. Verfahren nach Anspruch 9,
**dadurch gekennzeichnet, dass**
zunächst die Zunge im MIM-Verfahren hergestellt wird, dass die fertig gesinterte Zunge in den Zungenschlitz des Bräunlings des Nadelkopfes eingesetzt wird und dass die Zungenschlitzbreite durch den Materialschwund beim Sintern des Nadelkopfes verringert wird.

14. Verfahren nach Anspruch 5,
**dadurch gekennzeichnet, dass** die Zunge durch Zweikomponenten-Spritzgießen beweglich in den Nadelkopf eingespritzt wird.

## Claims

1. A method for manufacturing needles for textile machines, in particular for textile machines forming mesh, wherein the needles comprise at least one shank and a needle tip disposed on the front end of the shank,
**characterised in that** at least the needle tip is produced by injection moulding, in particular by metal injection moulding (MIM).

2. A method according to Claim 1,
**characterised in that** the needle tip is produced in multicomponent injection moulding, in particular in two-component injection moulding.

3. A method according to Claim 2,
**characterised in that** the parts of the needle tip subjected to wear are produced from a wear-resistant, hard material, in particular hard metal, oxide ceramics or the like, or are coated with such a material,
**and in that** the parts of the needle tip that are subjected to deformation are produced from a tough elastic material, in particular tool steel, stainless steel, heat-treated steel or case-hardened steel steel.

4. A method according to one of Claims 1 to 3 for manufacturing needles, in which the needle tip comprises a needle head with a tongue swivel-mounted in a tongue slot of the needle head,
**characterised in that** both the needle head and the tongue are produced by metal injection moulding.

5. A method according to Claim 4,
**characterised in that** the needle head with the cheeks forming the tongue slot is produced by metal injection moulding,
**in that** the tongue is produced by metal injection moulding
**and in that** the tongue is swivel-mounted in the cheeks by means of a pivot-hole mounting.

6. A method according to Claim 5,
**characterised in that** a pivot rotatably passes through the hole provided in the tongue, is inserted into drill holes in the cheeks and is fixed in said drill holes.

7. A method according to Claim 5,
**characterised in that** pivots are integrally formed on either side of the tongue during injection moulding and rotatably pass through holes in the cheeks.

8. A method according to Claim 5,
**characterised in that** pivots are integrally formed on the inner surface of at least one cheek in the metal injection moulding process and rotatably pass through a hole in the tongue.

9. A method according to Claim 7 or 8,
**characterised in that** the tongue is inserted between the cheeks produced with a widened mutual clearance
**and in that** then the distance between the cheeks is reduced to the slot width in order to introduce the pivots into the holes.

10. A method according to Claim 9,
**characterised in that** the cheeks are bent towards each other to reduce the width of the tongue slot.

11. A method according to Claim 9,
**characterised in that** one of the cheeks is designed as a free arm, is connected by just one axial end to the needle head and is bent towards the other cheek to reduce the width of the tongue slot.

12. A method according to Claim 9,
**characterised in that** the tongue slot is open towards the shank, so that both cheeks comprise free ends directed towards the shank,
**and in that** the free ends are bent towards the shank to reduce the width of the tongue slot.

13. A method according to Claim 9,
**characterised in that** firstly the tongue is produced by the metal injection moulding process,
**in that** the completely sintered tongue is inserted into the tongue slot in the brown compact of the needle head
**and in that** the width of the tongue slot is reduced by the loss of material during the sintering of the needle head.

14. A method according to Claim 5,
**characterised in that** the tongue is injected by two-component injection moulding into the needle head so that said tongue is free to move.

## Revendications

1. Procédé de fabrication d'aiguilles de machines textiles notamment de métiers à tricoter selon lequel, les aiguilles se composent d'au moins une tige et d'une pointe d'aiguille à l'extrémité avant de la tige,
**caractérisé en ce qu'**
au moins la pointe de l'aiguille est fabriquée par injection, notamment par injection de métal (moulage par injection de métal MIM).

2. Procédé selon la revendication 1,
**caractérisé en ce que**
la pointe de l'aiguille est fabriquée par injection à plusieurs composants, notamment par injection à deux composants.

3. Procédé selon la revendication 2,
**caractérisé en ce que**
les parties de la pointe de l'aiguille soumises à l'usure sont réalisées en un matériau dur, résistant à l'usure, notamment en un métal dur, en céramique oxydée ou un matériau analogue ou encore sont revêtues d'un tel matériau, et
les pièces de la pointe de l'aiguille sollicitées en déformation sont réalisées en un matériau élastique, résistant, notamment en acier à outil, en acier spécial, en acier traité ou en acier de cémentation.

4. Procédé selon les revendications 1 à 3 pour la fabrication d'aiguilles selon lequel la pointe de l'aiguille comporte une tête munie d'une languette montée pivotante dans une fente de la tête de l'aiguille,
**caractérisé en ce qu'**
à la fois la tête de l'aiguille et la languette sont fabriquées par injection de métal.

5. Procédé selon la revendication 4,
**caractérisé en ce que**
la tête de l'aiguille et les flancs formant la fente pour la languette sont fabriqués par injection de métal,
la languette est fabriquée par injection de métal, et
la languette est montée pivotante entre les flancs d'un palier à orifices pour un axe et un tourillon d'axe.

6. Procédé selon la revendication 5,
**caractérisé en ce que**
le tourillon d'axe traverse à rotation l'orifice d'axe réalisé dans la languette, pour être logé dans les perçages des flancs et y être bloqué.

7. Procédé selon la revendication 5,
**caractérisé en ce que**
le tourillon d'axe est réalisé sur les deux faces de la languette par injection et les tourillons d'axe traversent librement en rotation les orifices d'axe des flancs.

8. Procédé selon la revendication 5,
**caractérisé en ce que**
les tourillons d'axe sont formés sur la surface intérieure d'au moins un flanc selon le procédé MIM et ils traversent à rotation un orifice d'axe réalisé dans la languette.

9. Procédé selon la revendication 7 ou 8,
**caractérisé en ce que**
la languette est placée entre les flancs en regard réalisés pour être écartés, et ensuite on diminue l'écartement des flancs jusqu'à la largeur de la fente pour introduire les tourillons d'axe dans les orifices d'axe.

10. Procédé selon la revendication 9,
**caractérisé en ce qu'**
on courbe les flancs l'un vers l'autre pour diminuer la largeur de la fente à languette.

11. Procédé selon la revendication 9,
**caractérisé en ce que**
l'un des flancs comme branche libre, est seulement relié, par une extrémité axiale à la tête d'aiguille et il est courbé vers l'autre flanc pour diminuer la largeur de la fente recevant la languette.

12. Procédé selon la revendication 9,
**caractérisé en ce que**
la fente de la languette est ouverte en direction de la tige de façon que les deux flancs présentent des extrémités libres tournées vers la tige, et courbées vers celle-ci afin de diminuer la largeur de la fente de la languette.

13. Procédé selon la revendication 9,
**caractérisé en ce qu'**
on réalise tout d'abord la languette selon le procédé MIM,
on place la languette frittée terminée, dans la fente de languette de l'ébauche de tête d'aiguille, et
on diminue la largeur de la fente à languette par le retrait de la matière de frittage de la tête d'aiguille.

14. Procédé selon la revendication 5,
**caractérisé en ce qu'**
on injecte la languette de manière mobile dans la tête d'aiguille par un procédé d'injection à deux composants.
